# EUROPÄISCHE PATENTANMELDUNG

(11) **EP 1 614 360 A1**
(43) Veröffentlichungstag der Anmeldung: **11.01.2006**
(21) Anmeldenummer: 04016124.2
(22) Anmeldetag: 08.07.2004
(51) Int. Cl.: A24D 1/00, A24D 1/02, C06C 15/00

(54) **Funken sprühende Effektzigarette und Verfahren ihrer Herstellung**

(71) Anmelder: Westenberger, André, 86551 Aichach (DE); Ladmaci, Janos, 86577 Sielenbach (DE); Gschrei, Michael, 86551 Aichach (DE)
(72) Erfinder: Westenberger, André, 86551 Aichach (DE); Ladmaci, Janos, 86577 Sielenbach (DE); Gschrei, Michael, 86551 Aichach (DE)
(74) Vertreter: Dehmel, Albrecht

(57) **Zusammenfassung**

Die vorliegende Erfindung betrifft eine Zigarette, die ein leicht entzündliches, d.h. pyrophores, Substanzgemisch beinhaltet, auf Grund dessen sie während des Abglühens Funken versprüht und sich somit vor allem im Dunklen durch eine effektvoll leuchtende Erscheinung auszeichnet. Die Erfindung betrifft ferner Tabak und Zigarettenpapier, welche das pyrophore Substanzgemisch enthalten.

## Beschreibung

Die vorliegende Erfindung betrifft eine Zigarette, die ein leicht entzündliches, d.h. pyrophores, Substanzgemisch beinhaltet, auf Grund dessen sie während des Abglühens Funken versprüht und sich somit vor allem im Dunklen durch eine effektvoll leuchtende Erscheinung auszeichnet. Die Erfindung betrifft ferner Tabak und Zigarettenpapier, welche das pyrophore Substanzgemisch enthalten.

In Deutschland werden etwa 150 Milliarden Zigaretten pro Jahr geraucht. Fast ein Drittel der Bevölkerung (27%) steckt sich regelmäßig eine Zigarette an. Noch rauchen mehr Männer (etwa 32%) als Frauen (etwa 22%) und repräsentative Erhebungen zeigen, dass sich vor allem der Anteil jugendlicher Raucher im stetigen Wachstum befindet (z.B. waren im Jahr 1997 47% der 16- bis 17-Jährigen Raucher). Diesem Szenario entsprechend stieg besonders bei Jugendlichen und jungen Erwachsenen die Nachfrage nach so genannten "Party-Zigaretten", Zigaretten, die - neben dem Tabakgenuss - vor allem im gesellschaftlichen Rahmen, beispielsweise auf Parties, in Diskotheken, Bars oder Restaurants, als ausgefallener Blickfang dienen können. Ein Beispiel für solche Party-Zigaretten stellen die so genannten Colour-Zigaretten dar, deren Tabak in Zigarettenpapier unterschiedlicher Farbgebung eingerollt ist und die in wechselnden Farbsortimenten kommerziell erwerbbar sind (z.B. von der Wallschus GmbH mobile Gastronomie, Spenge, Deutschland). Neben den genannten Colour-Zigaretten, gibt es weitere Party-Zigaretten, die sich entweder durch ihre ungewöhnliche Form (z.B. Länge oder Dicke der Zigaretten) oder durch Tabakbeímischungen von Aromen, Geschmacks- oder Duftstoffen (z.B. Menthol-Zigaretten oder so genannte "Bidis": unterschiedlich aromatisierte Zigaretten; erhältlich von Arkopharma GmbH, Oberhaching, Deutschland oder Ecstacy Inc., Beverly Hills, CA, USA) von handelsüblichen Zigaretten abheben und damit auch Teil der jugendlichen Partykultur geworden sind.

Trotz der Vielzahl der angebotenen Effekt- und Party-Zigaretten ermöglicht bislang keine einen Effekt, der vorzugsweise im Dunkeln sichtbar ist und gerade in dunklen Bars oder Diskotheken einen ausgefallenen Blickfang darstellt. Die Aufgabe der vorliegenden Erfindung besteht demnach darin, eine Zigarette zur Verfügung zu stellen, die neben der Glut durch einen weiteren Lichteffekt insbesondere im Dunkeln, aber auch im Hellen sichtbar sein soll. Diese Aufgabe wird durch den in den Patentansprüchen vorliegenden Gegenstand gelöst.

Der Ausdruck "Zigarette" im Sinn der vorliegenden Erfindung bedeutet sämtliche Raucherbedarfswaren, wie Zigaretten, Zigarren oder Zigarillos. Ferner bedeutet der Ausdruck auch nicht-herkömmliche Zigaretten, beispielsweise Zigaretten ohne Nikotin oder Tabak, wie Kräuterzigaretten und Aromazigaretten sowie Haschisch- und Marihuana-(Cannabis) Zigaretten, beispielsweise Joints.
Der Ausdruck "Tabak" im Sinn der vorliegenden Erfindung bedeutet Tabake verschiedener Art, wie Zigaretten- oder Pfeifentabake, die erfindungsgemäß mit einem pyrophoren Substanzgemisch modifizierbar sind. Die Tabake liegen dabei nicht in Zigarettenform vor, sondern in loser Form, wie sie üblicherweise in verschiedenen Gewichtseinheiten, beispielsweise in Beuteln oder Dosen, verkauft wird.
Der Ausdruck "Zigarettenpapier" im Sinn der vorliegenden Erfindung bedeutet Zigarettenpapiere unterschiedlicher Art, beispielsweise Zigarettenpapier in Form von Heftchen oder Hülsen sowie Zigarettenpapier, das in unterschiedlichen Größen zugeschnitten, gummiert oder ungummiert ist oder aus Materialien, wie Flachs oder Hanf, besteht.

Die vorliegende Erfindung betrifft Zigaretten, Tabake sowie Zigarettenpapiere, die dadurch gekennzeichnet sind, dass sie ein pyrophores Substanzgemisch beinhalten. Unter dem Begriff "pyrophor" sind in der vorliegenden Erfindung Substanzen zu verstehen, die, wenn sie in Kontakt mit der Glut der Zigarette, des Tabaks oder des Zigarettenpapiers kommen, unter Funkenbildung verbrennen.
Die Zigarette gemäß der vorliegenden Erfindung kann eine ansonsten handelsübliche Zigarette sein, welche ein pyrophores Substanzgemisch beinhaltet. Dieses pyrophore Substanzgemisch kann dabei sowohl in als auch auf das den Tabak umgebende Zigarettenpapier sowie in den Tabak selbst eingearbeitet sein. Dabei kann jeweils der Tabak oder das Zigarettenpapier alleine das pyrophore Substanzgemisch enthalten. Das pyrophore Substanzgemisch kann aber auch gleichzeitig im Tabak und im Zigarettenpapier enthalten sein. Das pyrophore Substanzgemisch kann dabei entweder gleichzeitig auf und im Zigarettenpapier eingearbeitet oder nur auf oder nur im Zigarettenpapier eingearbeitet vorhanden sein.
Das pyrophore Substanzgemisch liegt in Pulverform vor, wobei die Teilchengröße des Pulvers im Bereich von etwa 0,1 bis etwa 100 µm liegen kann. Die Pulverform der erfindungsgemäßen pyrophoren Substanzgemische kann mittels mechanischer Einwirkung auf nicht-pulverförmige pyrophore Substanzgemische, beispielsweise durch Verreiben, Mahlen oder Mörsern, erlangt werden. Das pyrophore Substanzgemisch entzündet sich mit dem Abbrennen bzw. Abglühen der Zigarette und verglüht unter Funkenbildung, wobei die Funken eine Glühzeit im Bereich von etwa 0,1 bis etwa 1 Sekunde und eine Reichweite im Bereich von etwa 0,1 bis etwa 2 cm (gemessen von Glühpunkt der Zigarette) besitzen können. Die Funkenbildung weist den Effekt auf, dass eine erfindungsgemäße Zigarette über das normale Abglimmen hinaus deutlich sichtbar ist. Dieser Effekt ist sowohl im Hellen als auch insbesondere im Dunklen sichtbar. Die Funkenbildung tritt beim passiven Abglühen der erfindungsgemäßen Zigarette auf sowie vorzugsweise und verstärkt auch beim aktiven Ziehen an der brennenden erfindungsgemäßen Zigarette. Die Intensität der Funkenbildung (Anzahl der Funken pro Sekunde) kann durch die Menge des auf oder in die Zigarette applizierten pyrophoren Substanzgemischs modifiziert werden, wobei eine größere Menge an pyrophorem Substanzgemisch eine stärkere Funkenbildung bedingt.

Bei dem pyrophoren Substanzgemisch gemäß der vorliegenden Erfindung handelt es sich allgemein um Metalle oder metallische Elemente, die ausgewählt werden, aber nicht darauf beschränkt sind, aus Alkalimetallen, beispielsweise Lithium, Natrium oder Kalium, aus Erdalkalimetallen, beispielsweise Beryllium, Magnesium oder Calcium, aus Metallen der Bor-Aluminium-Gruppe, beispielsweise Bor, Aluminium oder Gallium, aus Metallen der Kohlenstoff-Silizium-Gruppe, beispielsweise Silizium, Germanium oder Zinn, aus Metallen der Stickstoff-Phosphor-Gruppe, beispielsweise Phosphor, Antimon oder Bismut, aus Metallen der Sauerstoff-Schwefel-Gruppe (Chalkogene), beispielsweise Selen, Tellur oder Polonium, aus Metallen der Kupfergruppe, beispielsweise Kupfer, Silber oder Gold, aus Metallen der ZinkGruppe, beispielsweise Zink, aus Metallen der Titan-Gruppe, beispielsweise Titan, Zirkonium oder Hafnium, aus Metallen der Vanadium-Gruppe, beispielsweise Vanadium, Niob oder Tantal, aus Metallen der Chrom-Gruppe, beispielsweise Chrom, Molybdän oder Wolfram, aus Metallen der Mangan-Gruppe, beispielsweise Mangan oder Rhenium, oder aus Metallen der Actinoiden, beispielsweise Actinium. Besonders bevorzugt handelt es sich bei dem pyrophoren Substanzgemisch um Metalle, die ausgewählt werden, aber nicht darauf beschränkt sind, aus Elementen der Seltenen Erden und der Lanthanoiden, beispielsweise Scandium, Yttrium, Lanthan, Cer, Praseodym oder Neodym, und aus der Eisen-Gruppe, beispielsweise Eisen, Ruthenium oder Osmium.

Jedes erfindungsgemäße pyrophore Substanzgemisch kann dabei ein einzelnes Metall oder metallisches Element, oder ein Gemisch von zwei, drei oder mehreren Metallen oder metallischen Elementen umfassen. Jedes erfindungsgemäße pyrophore Substanzgemisch kann ferner ein Gemisch von zwei, drei oder mehreren unterschiedlichen pyrophoren Substanzgemischen umfassen.

Die Mischung der Metalle oder metallischen Elemente kann dabei die für das Gemisch verwendeten Metalle oder metallischen Elemente in jedem beliebigen Mengenverhältnis zueinander enthalten. Ferner kann jedes erfindungsgemäße pyrophore Substanzgemisch, wenn es aus einem Gemisch unterschiedlicher pyrophorer Substanzgemische besteht, diese pyrophoren Substanzgemische in jedem beliebigen Mengenverhältnis zueinander enthalten. Die entsprechenden Mengenverhältnisse können dabei beispielsweise prozentuale oder molare Mischungsverhältnisse oder Volumen- oder Gewichtsverhältnisse der verwendeten Metalle oder metallischen Elemente sein.

In einer besonderen Ausführungsform der vorliegenden Erfindung handelt es sich bei dem pyrophoren Substanzgemisch gemäß der vorliegenden Erfindung um leicht entzündliche, pyrophore Legierungen aus seltenen Erden und Eisen. Insbesondere kann es sich um Mischmetall-Legierungen handeln, wie das Auermetall, das aus 65% Mischmetall und 35% Eisen besteht. Das Mischmetall selbst ist ein Gemisch verschiedener Lanthanoide, das vorzugsweise 25% Lanthan, 50% Cer, 6% Praseodym, 15% Neodym, 3% Eisen und 1% sonstige Lanthanoide beinhaltet. Ferner kann es sich bei den pyrophoren Legierungen um reines Cereisen, so genanntes Ferrocerium handeln, das aus 70% Cer und 30% Eisen besteht. Weitere Zusammensetzungen pyrophorer (Mischmetall-) Legierungen, die gemäß der vorliegenden Erfindung verwendet werden können, sind dem Durchschnittsfachmann geläufig.

Ein weiterer Aspekt der vorliegenden Erfindung betrifft die Möglichkeit, die Funkenfarbe der erfindungsgemäßen Zigarette, des Tabaks oder des Zigarettenpapiers durch Beimischung verschiedener Alkali-, Erdalkali- oder weiterer Metalle oder Metallverbindungen zu dem pyrophoren Substanzgemisch zu modifizieren. Dabei wird eine goldene Farbe der Funken durch Beimischung von z.B. Eisen-Spänen oder Eisen-Teilchen erreicht, eine weiße Farbe durch Beimischung von z.B. Aluminium, eine grüne Farbe durch Beimischung von z.B. Barium, eine orange Farbe durch Beimischung von z.B. Calcium- oder Natrium-Verbindungen, eine gelbe Farbe durch Beimischung von z.B. Ferroaluminium oder Ferrotitan, eine rote Farbe durch Beimischung von z.B. Eisen- oder Strontium-Verbindungen, eine blaue Farbe durch Beimischung von z.B. Kupfer-Verbindungen und eine violette Farbe durch Beimischung von z.B. Kupferoxid. Weitere Zusätze für die Modifikation der Funkenfarbe sind dem Durchschnittsfachmann geläufig.

Ferner betrifft die vorliegende Erfindung die Bereitstellung eines Kits für das Auftragen des pyrophoren Substanzgemischs auf und sein Einarbeiten in herkömmliches Zigarettenpapier zum selbstständigen Herstellen der erfindungsgemäßen Zigarette, wobei das Kit das pulverisierte pyrophore Substanzgemisch, einen Schwamm und eine Flüssigkeit in geeigneten Behältern umfasst. Das Kit ermöglicht es, das pyrophore Substanzgemisch in einer selbst gewählten Konzentration auf herkömmliches Zigarettenpapier aufzutragen bzw. in dieses einzuarbeiten, indem das Zigarettenpapier mit der im Kit enthaltenen Flüssigkeit mit Hilfe des Schwamms befeuchtet und das pulverförmige pyrophore Substanzgemisch appliziert wird. Zur Verbesserung der Haftung des pyrophoren Substanzgemischs auf und in dem Zigarettenpapier kann die für die Applikation verwendete Flüssigkeit als Zusatz ein Haftmittel, beispielsweise Stärke oder Gummi arabicum, enthalten. Nach Trocknung des so behandelten Zigarettenpapiers kann dieses für das Drehen einer erfindungsgemäßen Zigarette verwendet werden. Entsprechend kann das pyrophore Substanzgemisch des erfindungsgemäßen Kits direkt in den Tabak einer selbst gedrehten Zigarette eingearbeitet werden.

Weiterhin betrifft die vorliegende Erfindung die Bereitstellung einer Vorrichtung für die automatisierte Applikation des pulverförmigen pyrophoren Substanzgemischs auf handelsübliche Zigaretten, wobei das Gerät das pyrophore Substanzgemisch, einen Schwamm, eine Flüssigkeit und eine Öffnung bzw. Aussparung für eine Zigarette, die dort eingepasst oder hindurch gezogen erden kann, umfasst, wobei das des Zigarettenpapier mit dem pyrophoren Substanzgemisch überzogen wird.

## Patentansprüche

1. Zigarette, Tabak und/oder Zigarettenpapier, **dadurch gekennzeichnet, dass** sie ein pyrophores Substanzgemisch beinhalten.

2. Zigarette gemäß Anspruch 1, **dadurch gekennzeichnet, dass** die Zigarette Raucherbedarfswaren, insbesondere Zigaretten, Zigarren oder Zigarillos, und Zigaretten ohne Nikotin und/oder Tabak, insbesondere Kräuterzigaretten und Aromazigaretten und Haschisch- oder Marihuana-Zigaretten umfasst.

3. Tabak gemäß Anspruch 1, **dadurch gekennzeichnet, dass** der Tabak lose Tabake, insbesondere Zigaretten- oder Pfeifentabake umfasst.

4. Zigarettenpapier gemäß Anspruch 1, **dadurch gekennzeichnet, dass** es Zigarettenpapier in Form von Heftchen oder Hülsen umfasst.

5. Zigarette gemäß Anspruch 1, **dadurch gekennzeichnet, dass** das pyrophore Substanzgemisch in und/oder auf das den Tabak umgebende Zigarettenpapier und/oder in den Tabak eingearbeitet ist.

6. Zigarettenpapier gemäß Anspruch 1, **dadurch gekennzeichnet, dass** das pyrophore Substanzgemisch in und/oder auf das Zigarettenpapier eingearbeitet ist.

7. Zigarette, Tabak und/oder Zigarettenpapier nach einem der vorhergehenden Ansprüche, **dadurch gekennzeichnet, dass** das pyrophore Substanzgemisch beim In-Kontakt-Kommen mit der Glut in Form von Funken verbrennt.

8. Zigarette, Tabak und/oder Zigarettenpapier gemäß Anspruch 7, **dadurch gekennzeichnet, dass** die Funken eine Glühzeit im Bereich von 0,1 bis 1 Sekunde und eine Reichweite im Bereich von 0,1 bis 2 cm besitzen.

9. Zigarette, Tabak und/oder Zigarettenpapier nach einem der vorhergehenden Ansprüche, **dadurch gekennzeichnet, dass** das pyrophore Substanzgemisch ein Metall oder Metallgemisch ist.

10. Zigarette, Tabak und/oder Zigarettenpapier nach gemäß Anspruch 9, **dadurch gekennzeichnet, dass** das pyrophore Substanzgemisch eine Legierung aus seltenen Erden und Eisen ist, insbesondere eine Mischmetall-Legierung, bestehend aus 65% Mischmetall und 35% Eisen.

11. Zigarette, Tabak und/oder Zigarettenpapier gemäß Anspruch 10, **dadurch gekennzeichnet, dass** das Mischmetall ein Gemisch verschiedener Lanthanoide ist, insbesondere bestehend aus 25% Lanthan, 50% Cer, 6% Praseodym, 15% Neodym, 3 % Eisen und 1 % sonstigen Lanthanoiden.

12. Zigarette, Tabak und/oder Zigarettenpapier nach einem der Ansprüche 1 bis 8, **dadurch gekennzeichnet, dass** das pyrophore Substanzgemisch Cereisen (Ferrocerium) ist, bestehend aus 70% Cer und 30% Eisen.

13. Zigarette, Tabak und/oder Zigarettenpapier nach einem der vorhergehenden Ansprüche, **dadurch gekennzeichnet, dass** das pyrophore Substanzgemisch in Pulverform vorliegt, vorzugsweise in einer Teilchengröße im Bereich von 0,1 bis 100 µm.

14. Zigarette, Tabak und/oder Zigarettenpapier nach einem der vorhergehenden Ansprüche, **dadurch gekennzeichnet, dass** die Funkenfarbe durch Beimischung verschiedener Alkali-, Erdalkali- oder weiterer Metalle oder Metallverbindungen zu dem pyrophoren Substanzgemisch modifiziert wird, insbesondere durch Beimischung von Eisen, Aluminium, Barium, Calcium- oder Natrium-Verbindungen, Ferroaluminium oder Ferrotitan, Eisen- oder Strontium-Verbindungen, Kupfer-Verbindungen oder Kupferoxid.

15. Kit für die Herstellung der Zigarette nach einem der vorhergehenden Ansprüche, umfassend pulverisiertes pyrophores Substanzgemisch, einen Schwamm und eine Flüssigkeit jeweils in geeigneten Behältern.

16. Kit gemäß Anspruch 15, wobei die Flüssigkeit einen Zusatz, beispielsweise Stärke oder Gummi arabicum, als Haftmittel für das pyrophore Substanzgemisch enthalten kann.

17. Vorrichtung für die automatisierte Applikation eines pulverförmigen pyrophoren Substanzgemischs auf handelsübliche Zigaretten, umfassend eine Aussparung für das Hindurchziehen einer Zigarette, wobei die Außenseite des Zigarettenpapiers mit dem pyrophoren Substanzgemisch überzogen wird.
